# EUROPÄISCHE PATENTSCHRIFT

(11) **EP 0 458 371 B1**
(45) Veröffentlichungstag und Bekanntmachung des Hinweises auf die Patenterteilung: **26.04.1995**
(21) Anmeldenummer: 91112554.0
(22) Anmeldetag: 09.01.1988
(51) Int. Cl.: B41F 31/02

(54) **Kurzfarbwerk**
Short inking device
Dispositif d'encrage court

(30) Priorität: 12.02.1987 DE 3704433
(43) Veröffentlichungstag der Anmeldung: 27.11.1991
(62) Teilanmeldung aus: 88100219.0
(73) Patentinhaber: Albert-Frankenthal AG, D-67225 Frankenthal (DE)
(72) Erfinder: Köbler, Norbert, D-6711 Beindersheim (DE); Göbel, Pirmin, D-6701 Erpolzheim (DE); Herb, Rudolf, D-6712 Bobenheim (DE); Weisbrod, Norbert, D-6711 Hessheim (DE); Puschnerat, Helmut, W-6520 Worms/Rh. (DE)
(74) Vertreter: Munk, Ludwig, Dipl.-Ing.

(56) Entgegenhaltungen:
- EP-A- 0 199 520
- DE-C- 587 039
- US-A- 2 018 193
- US-A- 2 226 311

## Beschreibung

Die Erfindung betrifft ein Kurzfarbwerk gemäß Oberbegriff des Anspruchs 1.

Ein Kurzfarbwerk dieser Art ist aus der DE 35 05 598 C2 bekannt. Hierbei handelt es sich um ein Farbwerk für eine Flexodruckmaschine. Als Farbwerk für eine Offsetdruckmaschine wäre die bekannte Anordnung sehr nachteilig. Bei der bekannten Anordnung befinden sich nämlich die Zuströmöffnung und die Überströmöffnung etwa in der Mitte des Rakelhalters. Bei der Verarbeitung von Offsetfarbe, die wesentlicher zähflüssiger ist, als Flexodruckfarbe und mit Wasser in Berührung kommt, bestünde die Gefahr einer Ansammlung von Wasser, einer Entstehung von Luft- und Dampfblasen sowie einer Ausbildung von Wirbeln in der Farbkammer. Die Folge davon wären eine Emulsionsbildung sowie eine schlechte Tonempfindlichkeit.

Die EP-A-0 199 520 zeigt eine Tiefdruckmaschine, die eine schnell trocknende, wasserhaltige Farbe verarbeitet. Eine Durchflutung der Farbkammer und eine gleichmäßige Farbverteilung ergeben sich dabei bereits aufgrund der Dünnflüssigkeit der Farbe. Maßnahmen, um eine Durchflutung der Farbkammer und gute Farbverteilung zu bewerkstelligen, sind daher nicht erforderlich. Bei der Verarbeitung zäher Offsetfarbe würde jedoch mit einer Anordnung vorliegender Art keine zuverläßige Durchflutung der Farbkammer und gleichmäßige Farbverteilung erreicht.

Hiervon ausgehend ist es daher die Aufgabe der vorliegenden ERfindung, ein Kurzfarbwerk eingangs erwähnter Art mit einfachen und kostengünstigen Mitteln an die bei der Verarbeitung zäher, mit Wasser in Berührung kommender Farben sich ergebenden Bedürfnisse anzupassen.

Diese Aufgabe wird erfindungsgemäß durch das Kennzeichen des Anspruchs 1 gelöst.

Die erfindungsgemäßen Maßnahmen ergeben in vorteilhafter Weise eine zuverläßige Durchflutung der Farbkammer und eine gleichmäßige Farbverteilung. Der Farbfluß in der Farbkammer verläuft dabei in Drehrichtung der Rasterwalze. Die Durchflutung der Farbkammer wird daher durch die Rasterwalze unterstützt und vergleichmäßigt. Aufgrund dessen kann sich in vorteilhafter Weise eine wirbelfreie Laminarströmung ausbilden, die so schnell ist, daß sich keine nennenswerte Ansammlungen von Verunreinigungen wie Wasser-, Luft- und Dampfblasen ewtc., bilden können. Der Verdampfung von _Wasser wird durch die Kühlwirkung des Farbstroms wirksam entgegen gewirkt. Mit Hilfe der erfindungsgemäßen Maßnahmen wird somit in vorteilhafter Weise eine Emulsionsbildung weitgehend verhindert und eine ausgezeichnete Tonempfindlichkeit erreicht.

Vorteilhafte Ausgestaltungen und zweckmäßige Fortbildungen der übergeordneten Maßnahmen sind in den Unteransprüchen angegeben.

Nachstehend wird ein Ausführungsbeispiel der Erfindung anhand der Zeichnung näher erläutert. Hierbei zeigen:
- Figur 1: ein erfindungsgemäßes Kurzfarbwerk für eine Rotationsoffsetdruckmaschine in schematischer Darstellung und
- Figur 2: einen Radialschnitt durch die erfindungsgemäße Kammerrakelanordnung.

Das der Figur 1 zugrundeliegende Kurzfarbwerk besteht aus einer mit einem mit harten Offsetdruckplatten belegten Plattenzylinder 1 zusammenwirkenden, gummierten Auftragwalze 2 gleichen Durchmessers wie der Plattenzylinder und einer mit der Auftragwalze 2 zusammenwirkenden, einen kleineren Durchmesser aufweisenden Rasterwalze 3.
die Auftragwalze 2 gleichzeitig mit einem als Ganzes mit 4 bezeichneten Feuchtwerk zusammen. Der Umfang der aus Stahl bestehenden Rasterwalze 3 ist mit in Figur 1 vergrößert angedeuteten Näpfchen 5 und diese begrenzenden Stegen 6 versehen. Die Näpfchen 5 werden mit Farbe gefüllt, die Stege 6 werden abgerakelt, sodaß sich eine dem Fassungsvermögen der Näpfchen 5 entsprechende, exakte Dosierung der Farbe ergibt. Die Farbzufuhr zur Rasterwalze 3 und die Abrakelung erfolgen mittels einer in Figur 1 als Ganzes mit 7 bezeichneten Kammerrakelanordnung. Über der Länge der Rasterwalze 3 können mehrere, nebeneinander angeordnete Kammerrakelanordnungen, beispielsweise zwei jeweils eine halbe Walzenlänge umfassende Kammerrakelanordnungen 7 vorgesehen sein. Es wäre aber auch denkbar, beispielsweise pro Breite der auf dem Plattenzylinder 1 aufgenommenen Druckplatten jeweils eine Kammerrakelanordnung 7 vorzusehen. Die Verwendung mehrerer, nebeneinander angeordneter Kammerrakelanordnungen erleichtert die Handhabung und ermöglicht eine zonenweise Stillegung der Farbversorgung der Rasterwalze 3.

Die Kammerrakelanordnung 7 umfaßt, wie am besten aus Figur 2 erkennbar ist, einen auf gestellfesten Trägern 8 aufnehmbaren, balkenförmigen Rakelhalter 9, auf dem zwei in Drehrichtung der zugeordneten Rasterwalze 3 gegeneinander versetzte, durch Backen 10 gehaltene Rakelblätter 11 bzw. 12 aufgenommen sind. Die Rakelblätter 11 bzw. 12 können mit Hilfe der Backen 10 eingespannt sein. Im dargestellten Ausführungsbeispiel sollen die Backen 10 zusammen mit dem Rakelhalter 9 einen Halteschlitz begrenzen, in den die Rakelblätter 11, 12 lose, d. h. ohne Einspannung eingelegt werden können. Hierzu besitzt der genannte Halteschlitz eine lichte Weite, die etwa 3/100mm bis 4/100mm über der Dicke des jeweils zugeordneten Rakelblatts liegt. Durch diese uneingespannte Anordnung der Rakelblätter 11 bzw. 12 ist sichergestellt, daß sich die Rakelblätter in ihrer Längsrichtung ausdehnen können, sofern es im Laufe des Betriebs zu einer Erwärmung kommt. Infolge dieses Freiheitsgrads der Rakelblätter wird erreicht, daß die Rakelblätter im Falle einer Erwärmung gerade bleiben. Die Rakelanpreßkraft kann dementsprechend vergleichsweise klein sein, was sich günstig auf die Vermeidung von Verschleiß auswirkt. Gleichzeitig ergibt die lose Rakelblattanordnung eine Vereinfachung des Rakelblattwechsels.

Die beiden gegeneinander versetzten Rakelblätter 11, 12 bilden die in Drehrichtung der Rasterwalze 3 hintere und vordere Begrenzung einer Farbkammer 13, deren radiale Begrenzungen durch den Rakelhalter 9 bzw. den Umfang der Rasterwalze 3 gebildet werden. Stirnseitig ist die Farbkammer 3 durch Dichtbacken 27 verschlossen, welche die beiden Rakelblätter 11, 12 überbrücken und am Umfang der Rasterwalze 3 anliegen. Die Dichtbacken 27 können zur Gewährleistung einer zuverlässigen Anlage an den Rakelblättern von nicht näher dargestellten Gegenhaltern hinterfaßt sein.

Das in Drehrichtung der Rasterwalze 3 hintere Rakelblatt 11 fungiert jeweils als Vorrakel, das am vom Berührungsbereich mit der Auftragwalze 2 zurückkommenden Umfangsabschnitt der Rasterwalze 3 anhaftende Rückstände wie Restfarbe, Wasser, Staubpartikel etc. abstreift. Die vom Rakelblatt 11 abgestreiften Rückstände werden durch eine es unterfassende, mit Gefälle angeordnete Ableitrinne 14 aufgefangen. Das in Drehrichtung der Rasterwalze 3 vordere Rakelblatt fungiert als Hauptrakel, das nach erfolgter Einfärbung des Umfangs der Rasterwalze 3 die Stege 6 abrakelt.

Die Rakelblätter 11, 12 können bei erwünschter Umkehrbarkeit der Laufrichtung der Rasterwalze 3 symmetrisch zu einer gedachten Mittellängsebene angeordnet, d. h. dachförmig gegeneinander geneigt sein, sodaß das als Hauptrakel wirkende Rakelblatt negativ angestellt ist, d.h. mit dem in Drehrichtung der Rasterwalze 3 zurückliegenden Umfangsabschnitt der Rasterwalze 3 einen stumpfen Winkel einschließt. Bei der Ausführung gemäß Figuren 2 und 3 liegen beide Rakelblätter 11, 12 mit negativem Anstellwinkel am Umfang der Rasterwalze 3 an, deren durch einen Pfeil angedeutete Drehrichtung hier nicht umkehrbar ist. Die negative Anstellung der beiden Rakelblätter 11, 12 stellt sicher, daß sowohl im Bereich der Hauptrakel als auch im Bereich der Vorrakel auch bei hohen Drehgeschwindigkeiten der Rasterwalze 3 hydrodynamische Störeinflüsse unterbleiben. Das in Drehrichtung vordere Rakelblatt 12 kann etwas steiler als das hintere Rakelblatt 11 angestellt sein.

Zur Einfärbung der Rasterwalze 3 wird die Farbkammer 13 mit Farbe beaufschlagt. Hierzu ist die Farbkammer 13, wie Figur 2 zeigt, mittels einer lediglich schematisch angedeuteten Versorgungsleitung 15 an eine Farbpumpe 16 druckdicht anschließbar. Hierzu kann der Rakelhalter 9 mit in die Farbkammer 13 ausmündenden Zuströmbohrungen versehen sein, über die die Versorgungsleitung 15 direkt mit der Farbkammer 13 verbunden wird.

Beim dargestellten Beispiel ist eine im Rakelhalter 9 untergebrachte Verteilerkammer 17 vorgesehen. Diese ist als nutförmige Ausnehmung des Rakelhalters 9 ausgebildet, die durch eine schwimmend hierin aufgenommene Auftragleiste 20, die im Bereich zwischen den beiden Rakelblättern 11 und 12 am Umfang der Rasterwalze 3 anliegt, walzenseitig abgeschlossen ist. Die Auftragleiste 20 ist mit mehreren, gleichmäßig über ihre Länge verteilten Zuströmbohrungen 19a versehen. Diese münden in eine im Bereich der walzenseitigen Oberfläche der Auftragleiste 20 vorgesehene, in Längsrichtung durchgehende Tasche 21 aus. Die Tasche 21 besitzt einen in Drehrichtung der Rasterwalze 3 spitz auslaufenden Querschnitt. Die in Drehrichtung vordere Kante 22 der Auftragleiste 20 wirkt dementsprechend als positiv angestellte Abstreifkante, die jedoch aufgrund der infolge ihrer positiven Anstellung wirksam werdenden hydrodynamischen Kräfte von einem dicken Farbfilm passiert werden kann. Die in der die Verteilerkammer 17 bildenden Ausnehmung schwimmend angeordnete Auftragleiste 20 ist mittels des an ihrer Unterseite anstehenden Farbdrucks kolbenförmig ausfahrbar. Im dargestellten Ausführungsbeispiel wird der Ausschub der Auftragleiste 20 durch eine sie untergreifende, am Rakelhalter 9 abgstützte Feder 23 unterstützt. Die Verteilerkammer 17 ist über eine nach außen ausmündende Anschlußbohrung 18 von außen zugänglich, an die die Versorgungsleitung 15 anschließbar ist.

Die Farbpumpe 16 wälzt die Farbe um, wobei die Farbe in der Farbkammer 13 mit leichtem Überdruck ansteht, was eine gute Füllung der Näpfchen 5 gewährleistet. Zur Vermeidung von unerwünschtem Druck und zur Erzielung eines Farbkreislaufes wird überschüssige Farbe über eine oder vorzugsweise mehrere, gleichmäßig über die Länge verteilte Überströmöffnungen 25a abgeführt. Diese sind nahe der in Drehrichtung der Rasterwalze 3 vorderen Ecke der Farbkammer 13 angeordnet und werden durch nach außen ausmündende Bohrungen des Rakelhalters 9 gebildet, an die eine drucklose Rückflußleitung 26 anschließbar ist. Die Plazierung der Überströmöffnungen 25a in dem dem Rakelblatt 12 benachbarten Bereich ergibt eine Entlastung und gute Kühlung dieses Rakelblatts. Die Strömung der Farbe verläuft dabei in Drehrichtung der Rasterwalze, sodaß sich eine wirbelfreie Laminarströmung ausbilden kann. Verunreinigungen werden mit der Farbe schnell und zuverlässig aus der Farbkammer abgeführt, sodaß sich in dieser keine Ansammlungen hiervon bilden können.

## Patentansprüche

1. Kurzfarbwerk für eine Druckmaschine mit wenigstens einer als Rasterwalze (3) ausgebildeten Farbwerkswalze und wenigstens einer dieser zugeordneten Kammerrakelanordnung (7) mit wenigstens einer Farbkammer (13), die umfangsseitig durch zwei auf einem Rakelhalter (9) aufgenommene, in Umfangsrichtung der Rasterwalze (3) gegeneinander versetzte Rakelblätter (11,12) und stirnseitig durch die Rakelblätter (11,12) überbrückende, an der Rasterwalze (3) anliegende Dichtbacken (27) begrenzt und mit Farbe versorgbar ist, die zu- und abführbar ist, **dadurch gekennzeichnet, daß** bei einem Kurzfarbwerk für eine Offset-Druckmaschine die Farbe über mehrere, gleichmäßig über die Länge der Farbkammer (13) verteilte Zuströmöffnungen (19a) zugeführt und über mehrere, gleichmäßig über die Länge der Farbkammer (13) verteilte Überströmöffnungen (25a) abgeführt wird, die gegenüber den Zuströmöffnungen (19a) in Drehrichtung der Rasterwalze versetzt und dem vorderen Rakelblatt (12) benachbart angeordnet sind.

2. Kurzfarbwerk nach Anspruch 1, **dadurch gekennzeichnet, daß** die Überströmöffnungen (25a) als Bohrungen des Rakelhalters (9) ausgebildet sind.

3. Kurzfarbwerk nach einem der vorhergehenden Ansprüche, **dadurch gekennzeichnet, daß** der Rakelhalter (9) eine über die Länge der Farbkammer durchgehende Verteilerkammer (17) aufweist, von der die Zuströmöffnungen (19a) abgehen.

4. Kurzfarbwerk nach Anspruch 3, **dadurch gekennzeichnet, daß** die Verteilerkammer (17) als nutförmige Ausnehmung des Rakelhalters (9) ausgebildet ist, die eine kolbenförmige ausfahrbare, an die Rasterwalze (3) anstellbare Auftragleiste (20) aufnimmt. welche die Zuströmöffnungen (19a) enthält.

5. Kurzfarbwerk nach Anspruch 4, **dadurch gekennzeichnet, daß** die Auftragleiste (20) mittels einer Federanordnung(23) an die Rasterwalze (3) anstellbar ist.

6. Kurzfarbwerk nach Anspruch 4 oder 5, **dadurch gekennzeichnet, daß** die Auftragleiste (20) eine zur Rasterwalze (3) hin offene Tasche (21) aufweist, in welche die Zuströmöffnungen (19a) einmünden.

7. Kurzfarbwerk nach Anspruch 6, **dadurch gekennzeichnet, daß** die Tasche (21) einen in Drehrichtung der Rasterwalze (3) spitz auslaufenden Querschnitt aufweist.

8. Kurzfarbwerk nach einem der vorhergehenden Ansprüche 3 bis 7, **dadurch gekennzeichnet, daß** die Verteilerkammer (17) im mittleren Bereich des Querschnitts des Rakelhalters (9) vorgesehen ist.

9. Kurzfarbwerk nach einem der vorhergehenden Ansprüche, **dadurch gekennzeichnet, daß** die Farbkammer (13) über die Zuströmöffnungen (19a) mittels einer Pumpe (16) mit Farbe versorgbar und mittels der Überströmöffnungen (25a) an eine drucklose Rücklaufleitung (26) anschließbar ist.

## Claims

1. A foreshortened inking unit for a printing press comprising at least one inking roll designed as celled roll (3) and at least one chamber doctor arrangement (7) associated with the same, such arrangement having at least one ink chamber (13), which is mounted on a doctor holder (9) and peripherally is delimited by two doctor blades (11 and 12) mutually offset in the peripheral direction of the celled roll (3) and at the end by sealing pads (27) spanning the doctor blades (11 and 12) and resting on the celled roll (3) and is able to be supplied with ink, which is able to be fed and removed, characterized in that in the case of a foreshortened inking unit for an offset litho printing press the ink is supplied via several feed openings (19a) evenly distributed along the length of the ink chamber (13), and is removed via several transfer openings (25a) distributed along the length of the ink chamber (13), which transfer openings are offset in relation to the feed openings (19a) in the direction of rotation of the celled roll and are arranged adjacent to the leading doctor blade (12).

2. The foreshortened inking unit as claimed in claim 1, characterized in that the transfer openings (25a) are designed in the form of holes in the doctor holder (9).

3. The foreshortened inking unit as claimed in either of the preceding claims, characterized in that the doctor holder (9) possesses a distribution chamber (17) extending along the length of the ink chamber and from which the feed openings (19a) run.

4. The foreshortened inking unit as claimed in claim 3, characterized in that the distribution chamber (17) is designed in the form of a groove-like recess in the doctor holder (9), which receives an application rail (20) able to be engaged with the celled roll (3) and which contains the feed openings (191).

5. The foreshortened inking unit as claimed in claim 4, characterized om that the application rail (20) is able to be engaged with the celled roll (3) by means of a spring arrangement (23).

6. The foreshortened inking unit as claimed in claim 4 or in claim 5, characterized in that the application rail (20) possesses a pocket (21) toward the celled roll (3) and into which the feed openings (19a) open.

7. The foreshortened inking unit as claimed in claim 6, characterized in that the pocket (21) has a cross section tapering to a point in the direction of rotation of the celled roll (3).

8. The foreshortened inking unit as claimed in any one of the preceding claims 3 through 7, characterized in that the distribution chamber (17) is provided in the central part of the cross section of the doctor holder (9).

9. The foreshortened inking unit as claimed in any one of the preceding claims, characterized in that the ink chamber (13) is able to be supplied with ink via the feed openings (19a) by means of a pump (16) with ink and is able to be connected by means of the transfer openings (25a) with a pressureless return line (26).

## Revendications

1. Mécanisme d'encrage court pour une machine à imprimer, comprenant au moins un rouleau d'encrage réalisé sous forme de rouleau tramé (3) et au moins un dispositif de raclage à chambres (7) attribué à ce dernier, comprenant au moins une chambre d'encrage (13) qui est limitée, à sa périphérie, par deux lames de raclage (11, 12) disposées dans un logement de racle (9) et, du côté frontal, par des mâchoires d'étanchéité (27) qui viennent s'appuyer contre le rouleau d'encrage (3) et qui surplombent les lames de raclage (11, 12), et qui peut être alimentée avec de l'encre apte à être alimentée et évacuée, caractérisé en ce que, dans le cas d'un mécanisme d'encrage court pour une machine offset, l'encre est alimentée en passant par plusieurs ouvertures d'amenée (19a) réparties uniformément sur la longueur de la chambre d'encrage (13) et est évacuée en passant par plusieurs ouvertures de trop-plein (25a) réparties uniformément sur la longueur de la chambre d'encrage (13), qui sont décalées par rapport aux ouvertures d'amenée (19a) dans le sens de rotation du rouleau tramé et qui sont disposées en position adjacente à la lame de raclage antérieure (12).

2. Mécanisme d'encrage court selon la revendication 1, caractérisé en ce que les ouvertures de trop-plein (25a) sont réalisées en forme d'alésages du logement de racle (9).

3. Mécanisme d'encrage court selon l'une quelconque des revendications précédentes, caractérisé en ce que le logement de racle (9) présente une chambre de distribution (17) s'étendant en continu sur la longueur de la chambre d'encrage d'où partent les ouvertures de trop-plein (19a).

4. Mécanisme d'encrage court selon la revendication 3, caractérisé en ce que la chambre de distribution (17) est réalisée comme évidement du logement de racle (9) en forme de rainure, dans lequel vient se loger une latte d'application (20) apte à sortir à la manière d'un piston, qui peut venir se disposer contre le rouleau tramé (3) et qui contient les ouvertures d'amenée (19a).

5. Mécanisme d'encrage court selon la revendication 4, caractérisé en ce que la latte d'application (20) peut venir se disposer contre le rouleau tramé (3) au moyen d'un agencement à ressort (23).

6. Mécanisme d'encrage court selon la revendication 4 ou 5, caractérisé en ce que la latte d'application (20) présente une poche (21) ouverte en direction du rouleau tramé (3), dans laquelle débouchent les ouvertures d'amenée (19a).

7. Mécanisme d'encrage court selon la revendication 6, caractérisé en ce que la poche (21) présente une section transversale se terminant en pointe dans le sens de rotation du rouleau tramé (3).

8. Mécanisme d'encrage court selon l'une quelconque des revendications 3 à 7, caractérisé en ce que la chambre de distribution (17) est prévue dans la zone médiane de la section transversale du logement de racle (9).

9. Mécanisme d'encrage court selon l'une quelconque des revendications précédentes, caractérisé en ce que la chambre d'encrage (13) peut être alimentée en encre passant par les ouvertures d'amenée (19a) au moyen d'une pompe (16) et peut être raccordée à une canalisation de retour (26) exempte de pression au moyen des ouvertures de trop-plein (25a).
